# DEMANDE DE BREVET EUROPEEN

(11) **EP 4 759 188 A1**
(43) Date de publication de la demande: **17.06.2026**
(21) Numéro de dépôt: 24218605.4
(22) Date de dépôt: 10.12.2024
(51) Int. Cl.: A45D 1/04, A45D 2/00, A45D 19/16

(54) **DISPOSITIF DE COIFFURE A ELECTROSPRAY**

(71) Demandeur: Babyliss Faco SRL, 4020 Wandre (BE)
(72) Inventeur: GILSOUL, Frédéric, 4681 Hermalle-sous-Argenteau (BE)
(74) Mandataire: AWA Benelux

(57) **Abrégé**

La présente invention concerne un dispositif de coiffure comprenant deux mâchoires articulées entre une position ouverte et une position fermée permettant de pincer les mèches de cheveux en position fermée, le dispositif comprenant :
- une cartouche contenant en utilisation un liquide, le liquide étant de préférence un agent de protection des cheveux ;
- au moins une buse de sortie du liquide située de manière à diriger le liquide sur la mèche de cheveux avant que la mèche ne soit pincée entre les deux mâchoires;
- un conduit reliant la cartouche à la buse de sortie et une pompe pour amener le liquide de la cartouche vers la buse de sortie ;
la buse de sortie comprenant un électro-nébuliseur avec un tube capillaire mis sous tension à l'aide d'une tige d'ionisation pour appliquer un champ électrique au liquide sortant du tube capillaire et former une dispersion de micro-gouttelettes similaire à de la brume sur les cheveux.

## Description

### Objet de l'invention

La présente invention se rapporte au domaine des dispositifs de coiffure, et en particulier à celui des fers à lisser, comportant un dispositif de dispersion d'un agent de protection thermique sur les mèches de cheveux.

### Etat de la technique

Les fers à lisser, ou lisseurs, sont bien connus de l'homme du métier. La plupart des dispositifs pour mettre en forme et lisser les cheveux reposent sur le principe du passage des mèches de cheveux entre deux mâchoires comprenant des plaques chauffantes.

Il existe à l'heure actuelle un réel intérêt de protéger les cheveux lors du lissage, par exemple en proposant des appareils à plus basse température, ou à air soufflé plutôt qu'à plaque chauffantes, ou encore en appliquant des produits de protection sur les cheveux. Ces produits de protection peuvent bien évidemment être appliqués manuellement par l'utilisateur avant d'utiliser le fer à lisser, mais cela engendre de nombreux inconvénients, comme la perte de temps, le fait que le produit n'est pas forcément appliqué sur toute la chevelure de manière homogène ou encore le fait que l'utilisateur se salisse les mains avec le produit à appliquer. Le lisseur avec fonction de pulvérisation s'est ainsi développé, soit pulvérisant de l'eau pour améliorer le lissage et diminuer considérablement le temps de coiffage, soit pulvérisant des agents lissants ou de protection des cheveux contre la chaleur lors du séchage.

Le document US 9,095,196 décrit un fer avec deux plaques chauffantes situées sur deux mâchoires respectives, et comprenant une cartouche située sur l'une des deux mâchoires. La cartouche comprend un réservoir pour contenir un agent liquide de traitement des cheveux et une sonde ultrason telle qu'un transducteur piézo-électrique. Le piézo-électrique oscille lorsqu'il est activé, ce qui permet de générer une atomisation de gouttelettes d'agent liquide contenu dans le réservoir. L'agent dispersé dans la cartouche est injecté entre les deux mâchoires, permettant d'imbiber les cheveux pendant le lissage.

Le document CN107125901A décrit un fer à lisser comprenant des orifices de dispersion d'un agent de traitement des cheveux, situés tout le long d'un côté latéral des plaques chauffantes. La dispersion est réalisée grâce à une buse d'atomisation située sur un côté de la plaque de lissage des cheveux.

### Buts de l'invention

La présente invention vise à surmonter les inconvénients de l'état de la technique. Elle vise en particulier à fournir un dispositif de coiffure sous forme de fer à lisser permettant d'appliquer un agent de protection contre la chaleur sur les mèches de cheveux, avant leur passage entre les plaques chauffantes. L'agent de protection est appliqué sous forme de brouillard sur les cheveux, à l'aide d'une technique d'électro-spray (ou électro-nébulisation) afin de fournir une brumisation instantanée, homogène et uniforme sur les cheveux.

Le but principal de la présente invention est donc d'offrir une application améliorée et optimale de l'agent de coiffage, grâce à l'atomisation des gouttelettes d'eau pour créer des micro-goulettes grâce à la tension qui est appliquée à l'eau.

La présente invention a également pour but de proposer une technique de brumisation qui n'utilise pas de membrane et ni de sonde ultrason, ou tout autre élément qui vient se boucher au fur et à mesure avec l'agent de protection. L'utilisation de la technique d'électro-spray permet une meilleure longévité de l'appareil, dont les risques d'obstruction des canaux sont nettement diminués.

Un autre but est d'offrir un appareil de coiffure plus compact. Grâce à la brumisation, moins de buses de pulvérisation sont nécessaires, ce qui permet d'offrir un design plus compact et de diminuer la complexité du réseau de buses et de conduits dans l'appareil.

### Résumé de l'invention

La présente invention divulgue un dispositif de coiffure comprenant deux mâchoires articulées entre une position ouverte et une position fermée permettant de pincer les mèches de cheveux en position fermée, le dispositif comprenant :
- une cartouche contenant en utilisation un liquide, le liquide étant de préférence un agent de protection des cheveux ;
- au moins une buse de sortie du liquide située de manière à diriger le liquide sur la mèche de cheveux avant que la mèche ne soit pincée entre les deux mâchoires ;
- un conduit reliant la cartouche à la buse de sortie et une pompe pour amener le liquide de la cartouche vers la buse de sortie;
la buse de sortie comprend un électro-nébuliseur avec un tube capillaire mis sous tension à l'aide d'une tige d'ionisation pour appliquer un champ électrique au liquide sortant du tube capillaire et former une dispersion de micro-gouttelettes similaire à de la brume sur les cheveux.

L'invention comporte au moins une ou une combinaison adéquate des caractéristiques suivantes :
- l'électro-nébuliseur crée une tension à la sortie du tube capillaire supérieure à 3kV, de préférence supérieure à 4kV et de manière préférée supérieure à 5 kV ;
- le dispositif comprend deux plaques de lissage à l'intérieur des deux mâchoires, et deux buses sur un côté latéral des plaques de lissage, les deux buses se font face pour projeter la brume l'une vers l'autre de manière à couvrir toute la zone adjacente au côté latéral des plaques de lissage ;
- le diamètre interne du tube capillaire de l'électro-nébuliseur est inférieur à 0,55mm, de préférence inférieur à 0,50mm, de manière encore préférée inférieur à 0,45mm ;
- le dispositif comprend des moyens d'asservissement de l'intensité de brumisation à l'ouverture des mâchoires, les moyens d'asservissement comprenant des moyens de détection du degré d'ouverture des mâchoires étant liés à des moyens de réglage du débit de la pompe ;
- le débit de la pompe est compris de préférence entre 1 et 5ml/min ;
- des moyens de réglage du débit de la pompe sont prévus afin que l'utilisateur puisse réguler la quantité de brume ;
- le dispositif comprend un détecteur d'ouverture des mâchoires permettant l'activation de la pompe uniquement si les mâchoires sont en position ouverte ;
- le dispositif comprend une sonde de détection du niveau de remplissage du réservoir ;
- le dispositif comprend un indicateur de l'intensité de la brume ;
- des plaques de couverture en matériau conducteur sont fixées sur les mâchoires, celles-ci pouvant être chauffées, en utilisation, par au moins une des deux plaques chauffantes par conduction ;
- le dispositif comprend un indicateur de la température des plaques chauffantes ;
- la distance de la sortie du tube capillaire de l'électro-nébuliseur est situé entre 15 et 25mm, de préférence entre 10 et 20mm de la zone dans laquelle est placée la mèche de cheveux en utilisation;
- l'électro-nébuliseur peut être désactivé par l'intermédiaire d'un interrupteur d'activation.

### Brève description des figures

La figure 1 représente un exemple de dispositif de coiffure selon l'invention.
La figure 2 représente une vue en perspective agrandie de la partie du dispositif comprenant les buses de sortie de liquide, la vue étant partiellement en coupe afin d'avoir une vue directe sur les buses. Les buses sont dans cet exemple au nombre de deux et se font face.
La figure 3 représente une autre vue en perspective agrandie de la partie du dispositif comprenant les buses de sortie. Les buses sont dans cet exemple au nombre de deux et se font face.
La figure 4 représente schématiquement une buse de sortie de liquide, comprenant un électro-nébuliseur.
La figure 5 représente une vue en perspective d'un exemple de dispositif selon l'invention, avec la cartouche étant retirée de son évidement.
La figure 6 représente une vue en coupe longitudinale d'un exemple de dispositif selon la présente invention, le système de pompage étant représenté.

### Références numériques des figures

1 : dispositif de coiffure
2 : mâchoire articulée
3 : buse de sortie de liquide
4 : électro-nébuliseur
5 : tube capillaire
6 : cartouche
7 : évidement de réception
8 : conduit d'arrivée de liquide
9 : tige d'ionisation
10 : pompe
11 : moteur
12 : plaque chauffante

### Description détaillée de l'invention

La présente invention divulgue un dispositif de coiffure, et en particulier un fer à lisser 1 pour la mise en forme des cheveux.

Le dispositif tel que représenté à la Figure 1 comprend deux mâchoires 2 articulées entre une position ouverte et une position fermée permettant de pincer les mèches de cheveux. L'articulation peut se faire autour d'une charnière incorporant un ressort afin de maintenir les deux mâchoires en position ouverte (non représenté).

Les deux mâchoires comprennent des plaques chauffantes 12 du côté interne des mâchoires, c'est-à-dire de manière à ce que les deux plaques 12 permettent de comprimer la mèche de cheveux en position fermée. Ces plaques peuvent être lisses, comme représenté sur les figures, ou bien comprendre des reliefs afin de donner des effets particuliers à la chevelure (ondulation, crêpage,...). Les plaques sont chauffées de préférence par des résistances électriques.

Une des mâchoires comporte une cartouche 6 placée de préférence dans un évidement 7 prévu à cet effet et permettant de perturber le moins possible le profil longiligne du dispositif, comme illustré à la Figure 5. De préférence, la cartouche est montée de manière amovible sur cette mâchoire. Dans cette configuration préférée, un renfoncement peut être prévu en face dans l'autre mâchoire, c'est-à-dire celle ne comportant pas la cartouche, pouvant accueillir la partie inférieure de la cartouche lorsque les deux mâchoires sont en position fermée.

La cartouche comporte un réservoir pouvant contenir une certaine quantité de liquide, de préférence entre 10 et 50 ml. Le liquide contenu comprend de préférence un agent de protection des cheveux, mais d'autres types de liquide ou des additifs sont envisageables (huile d'argan, parfum, ...) en vue d'améliorer l'esthétique et la mise en forme du cheveu.

Le liquide de la cartouche va être amené via des conduits 8 jusqu'à au moins une buse de sortie de liquide 3 pour pouvoir être appliqué sur les cheveux. Chaque buse de sortie comprend un électro-nébuliseur 4. De préférence, le fer à lisser comprend deux buses de sortie avec chacune un électro-nébuliseur, comme illustré sur les Figure 2 et 3. Les buses peuvent être situées le long d'un côté latéral des plaques chauffantes, afin que les cheveux soient aspergés par le liquide avant de passer entre les mâchoires. Dans le cas où le lisseur comprend deux buses, celles-ci peuvent se faire face et projeter la brume l'une vers l'autre de manière à couvrir toute la largueur de la mèche, comme sur les Figures 2 et 3. La brume dans ce cas est projetée parallèlement à l'axe longitudinal du fer à lisser. Il peut également être envisagé d'avoir plus de deux buses, réparties tout le long des plaques chauffantes, et projetant la brume perpendiculairement à l'axe longitudinal du fer à lisser. La quantité, la taille et la répartition des buses et de leurs électro-nébuliseurs diffèrent selon les réalisations de l'invention.

Grâce à l'électro-nébuliseur, le liquide situé dans le réservoir de la cartouche va être transformé en une dispersion de microgouttelettes pour former de la brume. L'électro-nébuliseur comprend une tube capillaire 5 à travers lequel passe le liquide, le tube capillaire étant mis sous tension grâce à une tige d'ionisation 9 pour appliquer un champ électrique au liquide, à l'extrémité du tube capillaire. Le champ électrique pousse le liquide à sortir du tube capillaire sous forme d'une dispersion de microgouttelettes, similaire à de la brume. Grâce à cette technique, la projection appliquée sur les cheveux n'est plus sous forme de jet ou de grosses gouttelettes, mais sous forme de brume.

Après les recherches, il a été constaté que la brumisation est optimale grâce à un électro-nébuliseur avec un diamètre interne de tube capillaire inférieur à 0,55mm, de préférence inférieur à 0,50mm, de manière encore préférée inférieur à 0,45mm. La sortie du tube capillaire fait office de sortie d'eau de la buse concernée.

Par ailleurs, afin que le produit soit le mieux réparti sur la mèche, avec la plus grande surface atteinte par la brume, il est conseillé que la distance de la sortie de l'électro-nébuliseur soit situé entre 15 et 25mm, de préférence entre 10 et 20mm de la zone à atteindre, à savoir de la mèche de cheveux.

La tension crée par l'électro-nébuliseur à la sortie du tube capillaire est de préférence supérieure à 3kV, de préférence encore supérieure à 4kV et de manière préférée supérieure à 5 kV.

Le débit de la pompe est compris de préférence entre 1 et 5ml/min, qui sera divisé entre chaque buse de sortie d'eau.

Dans un mode de réalisation avantageux, des moyens de réglage du débit de la pompe sont prévus afin que l'utilisateur puisse réguler la quantité de brume. De plus, un indicateur de l'intensité de la brume peut être prévu.

Le réservoir peut être rempli grâce à une ouverture comportant un bouchon situé sur une entrée de la cartouche au niveau du réservoir. L'ouverture est positionnée de préférence sous la cartouche et ne peut être ouvert que lorsque la cartouche est enlevée de la mâchoire. Par ailleurs, la cartouche est fixée à la mâchoire à l'aide d'un verrouillage qui la libère de son évidement.

Un interrupteur activant les moyens de chauffage des plaques chauffantes est avantageusement prévu, ainsi qu'un témoin de l'état d'activation des moyens de chauffage. Un indicateur de la température des plaques chauffantes peut aussi être prévu.

Dans un mode préféré de l'invention, un détecteur d'ouverture des mâchoires est prévu. Grâce à celui-ci, une économie d'énergie est réalisée car l'activation de la pompe, et donc la production de brume ne sera réalisée que lorsque les mâchoires sont fermées. Une autre possibilité est que la pompe soit coupée si les mâchoires restent ouvertes trop longtemps.

De plus, le fer à lisser de l'invention peut comprendre des moyens d'asservissement de l'intensité de brumisation à l'ouverture des mâchoires. Les moyens d'asservissement comprennent des moyens de détection du degré d'ouverture des mâchoires qui sont liés aux moyens de réglage du débit de la pompe. Ceci permet d'obtenir une brumisation performante, qui sera intensifiée avec la fermeture du fer à lisser, c'est-à-dire lorsque les cheveux y sont pincés. De cette manière, le fer à lisser permet une économie d'énergie lors de son utilisation. Une autre possibilité est que la pompe soit coupée si les mâchoires restent ouvertes ou fermées trop longtemps.

Dans une forme de réalisation particulière de l'invention, le fer comprend des moyens de sécurité permettant de ne pas dépasser un certain seuil de température, généralement de l'ordre de 230°C.

Le fer de l'invention peut aussi comporter des moyens d'éclairage, tels que des LEDs, pour éclairer la brume sortant des plaques chauffantes.

Une sonde de détection du niveau de remplissage peut se trouver au niveau du réservoir afin de signaler, par un signal lumineux, sonore ou autre, l'absence de liquide dans le réservoir.

Selon une forme de réalisation particulière de l'invention, les mâchoires comprennent des peignes sur leur contour.

Le fer à lisser peut aussi comprendre des plaques de couverture situées sur les faces externes des mâchoires. Ces plaques sont lisses ou comportent des reliefs afin de donner une certaine forme aux cheveux enroulés autour du fer à lisser. Les plaques sont chauffées par conduction.

L'électro-nébuliseur peut être désactivé à tout moment par l'intermédiaire d'un interrupteur d'activation. Il peut aussi être activé sans que les moyens de chauffage des plaques chauffantes ne le soient. Lorsque la cartouche est vide, ou bien si l'utilisateur désire y ajouter un agent, la cartouche est enlevée par déverrouillage du verrou.

## Revendications

1. Dispositif de coiffure (1) comprenant deux mâchoires articulées (2) entre une position ouverte et une position fermée permettant de pincer les mèches de cheveux en position fermée, le dispositif (1) comprenant :
- une cartouche (6) contenant en utilisation un liquide, le liquide étant de préférence un agent de protection des cheveux ;
- au moins une buse de sortie du liquide (3) située de manière à diriger le liquide sur la mèche de cheveux avant que la mèche ne soit pincée entre les deux mâchoires (2) ;
- un conduit (8) reliant la cartouche (6) à la buse de sortie (3) et une pompe (10) pour amener le liquide de la cartouche (6) vers la buse de sortie (3);
la buse de sortie (3) comprenant un électro-nébuliseur (4) avec un tube capillaire (5) mis sous tension à l'aide d'une tige d'ionisation (9) pour appliquer un champ électrique au liquide sortant du tube capillaire (5) et former une dispersion de micro-gouttelettes similaire à de la brume sur les cheveux.

2. Dispositif de coiffure (1) selon la revendication 1, **caractérisé en ce que** l'électro-nébuliseur (4) crée une tension à la sortie du tube capillaire (5) supérieure à 3kV, de préférence supérieure à 4kV et de manière préférée supérieure à 5 kV.

3. Dispositif de coiffure (1) selon l'une quelconque des revendications précédentes, **caractérisé en ce qu'**il comprend deux plaques de lissage (12) à l'intérieur des deux mâchoires (2), et deux buses (3) sur un côté latéral des plaques de lissage (12), les deux buses (3) se font face pour projeter la brume l'une vers l'autre de manière à couvrir toute la zone adjacente au côté latéral des plaques de lissage (12).

4. Dispositif de coiffure (1) selon l'une quelconque des revendications précédentes, **caractérisé en ce que** le diamètre interne du tube capillaire (5) de l'électro-nébuliseur est inférieur à 0,55mm, de préférence inférieur à 0,50mm, de manière encore préférée inférieur à 0,45mm.

5. Dispositif de coiffure (1) selon l'une quelconque des revendications précédentes, **caractérisé en ce qu'**il comprend des moyens d'asservissement de l'intensité de brumisation à l'ouverture des mâchoires (2), les moyens d'asservissement comprenant des moyens de détection du degré d'ouverture des mâchoires (2) étant liés à des moyens de réglage du débit de la pompe (10).

6. Dispositif de coiffure (1) selon l'une quelconque des revendications précédentes, **caractérisé en ce que** le débit de la pompe (10) est compris de préférence entre 1 et 5ml/min.

7. Dispositif de coiffure (1) selon l'une quelconque des revendications précédentes **caractérisé en ce que** des moyens de réglage du débit de la pompe (10) sont prévus afin que l'utilisateur puisse réguler la quantité de brume.

8. Dispositif de coiffure (1) selon l'une quelconque des revendications précédentes **caractérisé en ce qu'**il comprend un détecteur d'ouverture des mâchoires permettant l'activation de la pompe (10) uniquement si les mâchoires (2) sont en position ouverte.

9. Dispositif de coiffure (1) selon l'une quelconque des revendications précédentes, **caractérisé en ce qu'**il comprend une sonde de détection du niveau de remplissage du réservoir.

10. Dispositif de coiffure (1) selon l'une quelconque des revendications précédentes, **caractérisé en ce qu'**il comprend un indicateur de l'intensité de la brume.

11. Dispositif de coiffure (1) selon l'une quelconque des revendications précédentes, **caractérisé en ce que** des plaques de couverture en matériau conducteur sont fixées sur les mâchoires (2), celles-ci pouvant être chauffées, en utilisation, par au moins une des deux plaques chauffantes (2) par conduction.

12. Dispositif de coiffure (1) selon l'une quelconque des revendications précédentes, **caractérisé en ce qu'**il comprend un indicateur de la température des plaques chauffantes (12).

13. Dispositif de coiffure (1) selon l'une quelconque des revendications précédentes, **caractérisé en ce que** la distance de la sortie du tube capillaire (5) de l'électro-nébuliseur (4) est situé entre 15 et 25mm, de préférence entre 10 et 20mm de la zone dans laquelle est placée la mèche de cheveux en utilisation.

14. Dispositif de coiffure (1) selon l'une quelconque des revendications précédentes, **caractérisé en ce que** l'électro-nébuliseur (4) peut être désactivé par l'intermédiaire d'un interrupteur d'activation.
